# FASCICULE DE BREVET EUROPEEN

(11) **EP 0 625 432 B1**
(45) Date de publication et mention de la délivrance du brevet: **12.08.1998**
(21) Numéro de dépôt: 93440043.3
(22) Date de dépôt: 19.05.1993
(51) Int. Cl.: B42F 7/08, B42F 7/04

(54) **Parapheur ou trieur à onglets de rétention multiples**
Unterschriften- oder Sortiermappe mit mehreren Haltestreifen
Signature blotting-book or sorting file with plurality of retention tabs

(43) Date de publication de la demande: 23.11.1994
(73) Titulaire: EMEY, Société Anonyme, F-88110 Raon-l'Etape (FR)
(72) Inventeur: Caquel, Maurice, F-88110 Raon l'Etape (FR)
(74) Mandataire: Littolff, Denis

(56) Documents cités:
- EP-A- 0 149 954
- EP-A- 0 328 751
- DE-B- 1 141 617
- FR-A- 790 207
- GB-A- 102 778

## Description

La présente invention concerne les parapheurs et trieurs qui sont largement utilisés, notamment pour la présentation de documents successifs en vue de leur signature.

Actuellement, les parapheurs ou trieurs traditionnels sont généralement réalisés à partir de chemises rectangulaires en papier fort, carton, buvard ou matériau analogue, ayant reçu chacune au centre un pli de rainage, s'étendant sur toute sa hauteur. De chaque côté de ce pli de rainage central, est réalisé parallèlement un pli de rainage latéral. L'ensemble de ces trois plis est prévu pour assurer l'extension de la chemise lorsque celle-ci est plus ou moins garnie de documents. Ces chemises sont ensuite assemblées par contrecollage les unes sur les autres de façon à constituer un bloc de feuilles comportant autant de compartiments qu'il aura été employé de chemises pour sa réalisation.

Lors du contrecollage de ces chemises, pour créer ces feuilles, on évite de mettre de la colle sur la partie de chaque chemise comprise entre le pli de rainage central et les plis de rainage latéraux.

Ces blocs de chemises étant réalisés, il est possible de renforcer le dos de ces blocs en y apposant une toile dite "toile de dos", qui est contrecollée sur l'ensemble des dos des chemises, c'est à dire en fait sur la partie de chaque chemise comprise entre les deux plis de rainage latéraux, partie n'ayant pas reçu de colle pour la constitution des blocs. Une couverture est ensuite contrecollée sur la première feuille formant le dessus du bloc et une autre sur la dernière feuille du même bloc.

L'inconvénient de ces parapheurs traditionnels est de ne comporter aucun moyen de rétention des documents qui y sont placés, ce qui oblige la plupart du temps à maintenir chaque document sur la feuille correspondante au moyen d'un trombone.

Pour pallier cet inconvénient, il a été décrit au Brevet français FR-A-2 557 833 et à son Certificat d'Addition FR-A-2 571 309 un perfectionnement à ce type de parapheur, ce perfectionnement résidant dans la particularité que ledit parapheur comporte, le long du bord intérieur de chaque feuille, un onglet de rétention longitudinal, issu de la feuille dont il dépend, et contrecollé partiellement sur la feuille suivante, permettant ainsi l'insertion du document à signer pour l'empêcher, par pincement, de s'échapper lorsque l'on tourne les feuilles successives, sans gêner pour autant la signature.

Cet onglet de rétention est défini par rainage de ladite feuille parallèlement à son bord intérieur et à une certaine distance de ce bord, la partie de ladite feuille comprise entre ledit bord intérieur et la partie partiellement collée constituant ledit onglet de rétention.

La réalisation de tels parapheurs se fait également par constitution d'un "bloc", par collage partiel de chaque onglet de rétention issu de chaque feuille sur la feuille suivante, puis ouverture de ce bloc et mise à plat des plis réunissant chaque feuille à l'onglet de rétention qui lui correspond, puis pose de la toile du dos et enfin repliage de l'ensemble.

Cette réalisation de tels parapheurs, même facilitée par un outillage approprié, implique une main d'oeuvre qualifiée consacrant un temps relativement important au positionnement et à la mise en place, et à l'assemblage par collage, du dos encore à plat sur les feuilles successives, avec leurs replis.

Le document EP-A-0 149 954, appartenant au même déposant, est basé sur une double priorité des deux documents précédents, et divulgue les mêmes éléments.

Le brevet GB-A-102 778 a pour objet un porte-billets de banque à deux volets, chacun desdits volets comportant à sa partie inférieure un repli définissant une pochette pour le rangement des billets.

Le document français FR-A-0 790 207 décrit une farde, c'est à dire une chemise à plusieurs volets pouvant être assimilée à un parapheur-trieur à dos en accordéon.

Chaque feuille constitutive est collée, le long de son bord intérieur contre un pli de l'accordéon, sans qu'un onglet de rétention ne soit prévu. Ce document divulgue l'existence, le long du bord extérieur de chaque feuille, d'un prolongement replié vers l'intérieur destiné à retenir les documents.

La présente invention élimine l'inconvénient précité pour la réalisation des parapheurs ou trieurs.

A cet effet, chaque feuille comporte comme précédemment un onglet de rétention constitué par une bande de la feuille repliée le long d'un rainage pratiqué parallèlement à un bord de ladite feuille et collée, par une portion étroite située le long dudit rainage, sur une portion étroite correspondante de la page située en face de ladite portion, formant, entre sa portion non collée et ladite page, ledit onglet de rétention.

Les parapheurs ou trieurs de l'invention se caractérisent en ce que la bande de ladite feuille est repliée le long du rainage dans un sens tel que ladite portion étroite est collée sur la même page de ladite feuille dont est issue ladite bande.

Diverses variantes de l'invention peuvent être conçues. Ainsi, l'onglet de rétention peut résulter d'un repliage et collage partiel d'une bande soit sur le recto, soit sur le verso de la feuille dont il est issu.

Par ailleurs, chaque feuille peut comporter soit un onglet de rétention unique, soit au moins deux onglets de rétention répartis sur plusieurs de ses bords, par exemple deux onglets de rétention formés sur deux bords parallèles opposés.

Dans ce dernier cas, selon une réalisation préférentielle, l'un des onglets de rétention est formé par collage partiel sur le recto de ladite feuille et l'autre onglet de rétention est formé par collage partiel sur le verso de la même feuille, ladite feuille avec ses deux onglets de rétention présentant la forme d'un Z, et comportant un onglet de rétention sur chaque face, l'ouverture du parapheur à une page quelconque offrant donc à l'utilisateur deux onglets de rétention, à savoir l'un sur le bord longitudinal extérieur de la page de gauche et l'autre sur le bord longitudinal intérieur de la page de droite.

Selon une autre variante de réalisation, chaque feuille comporte quatre onglets de rétention répartis sur ses deux couples de bords parallèles. Dans un tel cas, chaque onglet de rétention de chaque couple est formé par repliage et collage partiel d'une bande, l'une sur le recto, et l'autre sur le verso de la feuille, ce qui implique que les onglets de rétention d'un couple soient échancrés à l'emplacement où ils se superposeraient aux onglets de rétention de l'autre couple.

Comme moyen préférentiel utilisable pour réunir et immobiliser l'ensemble des feuilles à onglets de rétention d'un parapheur, il est prévu, selon un premier mode de réalisation de l'invention, d'opérer par insertion et collage de chaque feuille avec son ou ses onglets de rétention dans chaque pli d'un accordéon en toile formant le dos et créé à l'avance.

Selon un autre moyen utilisable aux mêmes fins, chaque feuille avec son ou ses onglets de rétention est perforée le long de son bord intérieur, l'ensemble desdites feuilles étant réuni par un système de reliure à anneaux en métal ou en matière plastique, ou une reliure hélicoïdale ou intégrale, ou une baguette plastique à anneaux, ou tout autre moyen analogue ou équivalent.

Les particularités qui viennent d'être évoquées, ainsi que d'autres, apparaîtront dans la description suivante, correspondant au dessin annexé sur lequel :
La Figure 1 illustre schématiquement en perspective le principe de réalisation d'un parapheur à onglets de rétention selon la technique antérieure,
La figure 2 est une vue de bout d'un tel parapheur, après pose du dos,
La figure 3 illustre schématiquement en perspective le principe d'un parapheur selon l'invention,
La figure 4 est une vue de bout d'un tel parapheur, à l'état partiellement déployé,
La figure 5 illustre une feuille comportant deux onglets de rétention dans un parapheur selon l'invention,
La figure 6 est une coupe verticale d'un parapheur réalisé avec des feuilles selon la figure 5, à l'état plié, la figure 6a en montrant un détail agrandi,
Et la figure 7 illustre globalement différentes variantes de feuilles à onglets de rétention rentrant dans le cadre de l'invention tel que défini par les revendications.

En se référant tout d'abord aux figures 1 et 2, on voit que, conformément à la technique antérieure rappelée ci-dessus, chacune des feuilles F₁, F₂, F_{3,} ..., Fn constituant le parapheur comporte un rainage central R₁, R₂, ..., Rₙ, et deux rainages latéraux R'₁, R'₂, ..., R'ₙ et R''₁, R''₂, ..., R''ₙ, un onglet de rétention T₁, T₂, ..., Tₙ étant constitué sur chaque feuille par la partie de ladite feuille comprise entre son bord intérieur L₁, L₂, L_{3,} ..., Lₙ et le rainage latéral R''₁, R''₂, R''_{3,} ..., R''ₙ, chacun de ces onglets de rétention étant partiellement collé le long d'une portion intérieure étroite B₁, B₂, ...,.Bₙ sur le recto de la feuille suivante.

La fabrication d'un parapheur selon la technique antérieure consistait donc, dans une première opération, à superposer le nombre voulu de feuilles F, en collant partiellement la portion intérieure étroite B de chaque onglet T sur la page suivante. Pour réunir le bloc ainsi constitué, l'opération suivante consistait à ouvrir et distendre ce bloc, en vue de mettre à plat l'ensemble des replis définis par les trois rainages R, R', R'', et à coller sur l'extérieur de ces replis un dos D. On repliait ensuite l'ensemble.

Il est clair que cet ensemble d'opérations implique une main d'oeuvre qualifiée, y consacrant un temps relativement long.

Pour éliminer cet inconvénient, l'invention consiste à réaliser préalablement par collage partiel chaque feuille avec son onglet de rétention et à introduire cette feuille dans l'un des plis d'un dos réalisé, lui aussi préalablement, en accordéon. C'est ce qu'illustrent les figures 3 et 4, sur lesquelles on a désigné par la référence générale 1 chaque feuille, sur la page recto 2 de laquelle est replié le long d'un rainage 15 l'onglet de rétention 3, collé partiellement le long d'une portion étroite 4 contre ladite page recto 2 correspondante. Chaque feuille 1 comportant son onglet de rétention 3 est alors introduite individuellement à l'intérieur d'un pli 5 d'un dos en accordéon 6, de sorte que le parapheur est déjà achevé avec son dos quand on a réuni toutes les feuilles et ce dos. Si le dos 6 utilisé pour l'opération se révèle trop fragile, il est facile de le renforcer et de le rigidifier.

Cette réalisation d'un parapheur avec un onglet de rétention issu de chaque feuille peut recevoir plusieurs variantes, qui sont illustrées aux figures 5, 6 et 7, et qui peuvent comporter plusieurs onglets de rétention, longitudinaux et/ou transversaux, mais qui dans tous les cas résultent du repliage d'une feuille sur elle-même et collage partiel pour obtenir chaque onglet de rétention sur le recto et/ou le verso de la même feuille. Ainsi, toutes les combinaisons de ces variantes rentrent dans le cadre de l'invention, tel que défini aux revendications.

Ainsi, si l'on se réfère d'abord à la figure 5, on voit que chaque feuille 11 constituant le parapheur selon l'invention est repliée en Z, forme dite "en crochet d'ardoise", le long de deux rainages longitudinaux opposés 15 et 25, pour créer deux onglets de rétention 13 et 23, pliés en sens opposés, et collés partiellement chacun respectivement le long de deux portions étroites 14, 24 sur chacune de ces deux pages 12 et 12'.

Comme déjà illustré ci-dessus par les figures 3 et 4 (à l'état non replié), la figure 6 montre, à l'état replié, la structure d'ensemble d'un parapheur selon l'invention. Dans cette structure, les feuilles 11, une fois constituées, sont réunies et insérées toutes ensemble mais individuellement, dans les plis du dos en accordéon 17 du parapheur, qui peut être par ailleurs complété par deux couvertures rigides 21, 22, le bord intérieur de chaque feuille 11 étant collé en 20 sur tout ou partie de la longueur du demi-pli inférieur de chacun desdits plis du dos 17, comme représenté ; il serait également possible de procéder au collage sur le demi-pli supérieur de chacun desdits plis du dos 17.

Comme l'illustre la figure 7, sur laquelle les éléments correspondants des moitiés respectivement droite et gauche de la structure d'un parapheur selon l'invention, représenté à l'état ouvert à une page quelconque, sont désignés par les mêmes références numériques, mais assorties d'un "'" pour la moitié gauche qui correspond au verso de la feuille correspondante 11', chaque page de droite 12 comporte un onglet de rétention 13 obtenu par repliage du bord intérieur de la feuille 11 dont il est issu et qui est partiellement collé sur le recto de ladite feuille 11 correspondante, tandis que chaque page de gauche 12' comporte de même un onglet de rétention 13', obtenu par repliage du bord intérieur de la feuille précédente 11' dont il est issu, et qui est partiellement collé sur le recto de ladite feuille 11'. De même, l'onglet de rétention 23 résultant du pliage vers l'arrière de la feuille de droite 11 sera associé à la page verso de ladite feuille 11, et l'onglet de rétention 23' résultant du pliage vers l'arrière de la feuille 11' précédente sera associé à la page verso de ladite feuille 11'.

On peut ainsi disposer dans le parapheur deux documents par feuille, chaque document étant maintenu indépendamment de l'autre.

Selon une caractéristique additionnelle, faisant l'objet d'autres variantes individuellement optionnelles de l'invention et réunies à la figure 7, chaque feuille 11, 11' peut également être repliée le long de ses bords transversaux, pour créer des couples d'onglets de rétention 110, 110' et 111, 111' situés en bas et en haut de chaque page 12, 12', étant entendu que chacun de ces onglets de rétention horizontaux devra être échancré, comme illustré à titre d'exemple en 112, 112' et 113, 113' à l'emplacement et selon la largeur des onglets de rétention verticaux 13-13' et 23-23' auxquels ils se superposeraient. Dans ce cas, à chaque feuille, le parapheur pourra présenter sur ses deux pages jusqu'à quatre documents, maintenus indépendamment l'un de l'autre.

Comme déjà indiqué, et ressort clairement sur la Fig. 6, les plis du dos 17 positionnent à l'avance les feuilles 11 qui y sont insérées, ce qui facilite les opérations de montage du parapheur, en éliminant la nécessité d'une main d'oeuvre qualifiée, et en raccourcissant le temps de montage et par suite le prix de revient du parapheur.

Selon une réalisation préférentielle, le collage d'une feuille sur un pli du dos en accordéon est effectué sur le demi-pli inférieur de chacun desdits plis du dos 17.

## Revendications

1. Parapheur ou trieur constitué par la réunion d'une pluralité de feuilles (1, 11) présentant chacune une page recto (2, 12) et une page verso (12'), du type dans lequel chaque feuille (1, 11) comporte au moins un onglet de rétention, une bande (3, 13) de ladite feuille (1, 11), repliée le long d'un rainage (15) pratiqué parallèlement à un bord (30) de ladite feuille (1, 11) et collée, par une portion étroite (4, 14) située le long dudit rainage (15), sur une portion étroite correspondante de la page située en face de ladite portion (4, 14), formant, entre sa portion non collée et ladite page (2, 12), ledit onglet de rétention,
caractérisé en ce que
ladite bande (3, 13) de ladite feuille (1, 11) est repliée le long du rainage (15) dans un sens tel que ladite portion étroite (4, 14) est collée sur la même page (2, 12) de ladite feuille (1, 11) dont est issue ladite bande (3, 13).

2. Parapheur ou trieur selon la revendication 1, caractérisé en ce que ladite bande (3, 13) de ladite feuille (1, 11) est repliée vers le haut le long du rainage (15) de telle sorte qu'elle est collée par sa face recto sur la page recto (2, 12) de la même feuille (1, 11), le long d'une portion étroite (4, 14) située le long du rainage (15), ledit onglet de rétention étant constitué entre d'une part la portion recto non collée de la bande (3, 13), située entre le bord extrême (30) de la feuille (1, 11) et la portion étroite (4, 14), et d'autre part la page recto (2, 12) lui faisant face de la même feuille (1, 11).

3. Parapheur ou trieur selon la revendication 1, caractérisé en ce qu'une bande (23) de ladite feuille (11) est repliée vers le bas le long d'un rainage (25), de telle sorte qu'elle est collée par sa face verso sur la page verso (12') de la même feuille (11), le long d'une portion étroite (24) située le long du rainage (25), ledit onglet de rétention étant constitué entre d'une part la portion verso non collée de la bande (23), située entre le bord extrême (40) de la feuille (11) et la portion étroite (24), et d'autre part la page verso (12') lui faisant face sous la même feuille (11).

4. Parapheur ou trieur selon la revendication 1, caractérisé en ce que chaque feuille (1, 11) comporte à la fois au moins deux onglets de rétention, répartis sur au moins deux de ses bords, l'un créé avec la page recto (2, 12), selon la revendication 2 et l'autre créé sous la page verso (12') selon la revendication 3.

5. Parapheur selon la revendication 4, caractérisé en ce que chaque feuille (11, 11') comporte quatre onglets de rétention (13, 23, 110, 111 ; 13', 23', 110', 111') répartis sur les deux couples de bords parallèles de la feuille.

6. Parapheur selon la revendication 4, caractérisé en ce que la feuille (11, 11') comportant deux couples de bandes (13, 23, 110, 111 ; 13', 23', 110', 111') parallèles, chaque bande de chaque couple étant repliée et collée partiellement, l'une (13, 111 ; 13', 111') sur la page recto, et l'autre (23, 110 ; 23', 110') sur la page verso de la feuille, les onglets ainsi formés (110, 111 ; 110', 111') d'un couple sont échancrés (113, 112 ; 113', 112') à l'emplacement où ils se superposeraient aux onglets (23, 13 ; 23', 13') de l'autre couple.

7. Parapheur ou trieur selon l'une quelconque des revendications 1-6, caractérisé en ce qu'il est constitué d'un dos (17) en accordéon, sur chacun des plis (20) duquel est collée individuellement une feuille (1, 11) comportant au moins un onglet de rétention.

8. Parapheur selon l'une quelconque des revendications 1 à 6, caractérisé en ce que le moyen utilisé pour réunir et immobiliser l'ensemble des feuilles (1, 11) constituant le parapheur est une reliure à anneaux en métal ou matière plastique, une reliure hélicoïdale ou intégrale, ou une baguette plastique à anneaux traversant des perforations pratiquées dans l'un des bords de chaque feuille.

9. Procédé pour la fabrication d'un parapheur ou trieur selon l'une quelconque des revendications 1 à 8, caractérisé en qu'il consiste à réaliser préalablement chaque feuille (1, 11) avec son ou ses onglets de rétention et le dos en accordéon (17) puis à insérer et coller individuellement chacune de ces feuilles (1, 11) dans chaque pli (20) de l'accordéon (17).

10. Procédé pour la fabrication d'un parapheur ou trieur selon l'une quelconque des revendications 1 à 8, caractérisé en ce qu'il consiste à réaliser préalablement chaque feuille (1, 11) avec son ou ses onglets de rétention, à la perforer sur l'un de ses bords et à réunir l'ensemble des feuilles (1, 11) constituant le parapheur ou trieur au moyen d'une reliure à anneaux, d'une reliure hélicoïdale, d'une reliure intégrale ou d'une baguette plastique à anneaux.

## Claims

1. Signature folder or sorter constituted by the joining-together of a plurality of sheets (1, 11) each having a front page (2, 12) and a back page (12'), of the type in which each sheet (1, 11) comprises at least one retaining tab, a strip (3, 13) of the said sheet (1, 11), which strip is folded over along a groove (15) formed in a manner parallel with one edge (30) of the said sheet (1, 11) and is glued, by a narrow portion (4, 14) situated along the said groove (15), onto a corresponding narrow portion of the page situated opposite the said portion (4, 14'), forming, between its non-glued portion and the said page (2, 12), the said retaining tab,
characterised in that
the said strip (3, 13) of the said sheet (1, 11) is folded over along the groove (15) in a direction such that the said narrow portion (4, 14) is glued onto the same page (2, 12) of the said sheet (1, 11) from which the said strip (3, 13) originates.

2. Signature folder or sorter according to claim 1, characterised in that the said strip (3, 13) of the said sheet (1, 11) is folded over upwards along the groove (15) in such a way that it is glued, by its front face, onto the front page (2, 12) of the same sheet (1, 11) along a narrow portion (4, 14) situated along the groove (15), the said retaining tab being constituted between, on the one hand, that non-glued front portion of the strip (3, 13) which is situated between the extreme edge (30) of the sheet (1, 11) and the narrow portion (4, 14) and, on the other hand, that front page (2, 12) of the same sheet (1, 11) which faces it.

3. Signature folder or sorter according to claim 1, characterised in that a strip (23) of the said sheet (11) is folded over downwards along a groove (25), in such a way that it is stuck by its back face onto the back page (12') of the same sheet (11), along a narrow portion (24) situated along the groove (25), the said retaining tab being constituted between, on the one hand, that non-glued back portion of the strip (23) which is situated between the extreme edge (40) of the sheet (11) and the narrow portion (24) and, on the other hand, that back page (12') which faces it under the same sheet (11).

4. Signature folder or sorter according to claim 1, characterised in that each sheet (1, 11) comprises, at the same time, at least two retaining tabs distributed over at least two of its edges, the one created with the front page (2, 12) in accordance with claim 2 and the other created under the back page (12') in accordance with claim 3.

5. Signature folder according to claim 4, characterised in that each sheet (11, 11') comprises four retaining tabs (13, 23, 110, 111 ; 13', 23', 110', 111') distributed over the two pairs of parallel edges of the sheet.

6. Signature folder according to claim 4, characterised in that, the sheet (11, 11') comprising two pairs of parallel strips (13, 23, 110, 111 ; 13', 23', 110', 111'), each strip of each pair being folded over and glued partially, the one (13, 111; 13', 111') onto the front page, and the other (23, 110; 23', 110') onto the back page of the sheet, the tabs (110, 111; 110', 111') of a pair which are thus formed are cut away (113, 112; 113', 112') at the place where they would be superposed on the tabs (23, 13; 23' 13') of the other pair.

7. Signature folder or sorter according to any one of claims 1 to 6, characterised in that it is made up of a concertina-shaped back (17), onto each of the folds (20) of which there is glued, individually, a sheet (1, 11) comprising at least one retaining tab.

8. Signature folder or sorter according to any one of claims 1 to 6, characterised in that the means used to join together and immobilise all the sheets (1, 11) constituting the signature folder is a binder with rings made of metal or plastic material, a spiral or integral binder, or a plastic moulding with rings passing through perforations formed in one of the edges of each sheet.

9. Process for the manufacture of a signature folder or sorter according to any one of claims 1 to 8, characterised in that it consists in producing each sheet (1, 11) with its retaining tab or tabs and the concertina-shaped back (17) beforehand, and then in individually inserting and gluing each of these sheets (1, 11) in each fold (20) of the concertina (17).

10. Process for the manufacture of a signature folder or sorter according to any one of claims 1 to 8, characterised in that it consists in producing each sheet (1, 11) with its retaining tab or tabs beforehand, in perforating it on one of its edges and in joining together all the sheets (1, 11) constituting the signature folder or sorter by means of a binder with rings, a spiral binder, an integral binder or a plastic moulding with rings.

## Patentansprüche

1. Unterschriftenmappe oder Sortierer, gebildet durch Vereinigung mehrerer Blätter (1, 11), wovon jedes eine Vorderseite (2, 12) und eine Rückseite (12') aufweist, des Typs, bei dem jedes Blatt (1, 11) wenigstens einen Haltefalz enthält, wobei ein Streifen (3, 13) des Blatts (1, 11), der längs einer parallel zu einer Kante (30) des Blatts (1, 11) ausgebildeten Rille (15) umgebogen ist und mit einem schmalen Abschnitt (4, 14), der längs der Rille (15) verläuft, auf einen entsprechenden schmalen Abschnitt der Seite, die sich gegenüber diesem Abschnitt (4, 14) befindet, geklebt ist, zwischen seinem nicht verklebten Abschnitt und der Seite (2, 12) den Haltefalz bildet,
dadurch gekennzeichnet, daß
der Streifen (3, 13) des Blatts (1, 11) längs der Rille (15) in einer solchen Richtung umgebogen ist, daß der schmale Abschnitt (4, 14) auf dieselbe Seite (2, 12) des Blatts (1, 11), aus dem der Streifen (3, 13) gebildet ist, geklebt wird.

2. Unterschriftenmappe oder Sortierer nach Anspruch 1, dadurch gekennzeichnet, daß der Streifen (3, 13) des Blatts (1, 11) nach oben längs der Rille (15) in der Weise umgebogen ist, daß er mit seiner Vorderseite längs eines schmalen Abschnitts (4, 14), der längs der Rille (15) verläuft, auf die Vorderseite (2, 12) desselben Blatts (1, 11) geklebt ist, wobei der Haltefalz zwischen einerseits dem nicht verklebten Vorderseitenabschnitt des Streifens (3, 13), der sich zwischen der äußersten Kante (30) des Blatts (1, 11) und dem schmalen Abschnitt (4, 14) befindet, und andererseits der ihm zugewandten Vorderseite (2, 12) desselben Blatts (1, 11) gebildet ist.

3. Unterschriftenmappe oder Sortierer nach Anspruch 1, dadurch gekennzeichnet, daß ein Streifen (23) des Blatts (11) längs einer Rille (25) nach unten in der Weise umgebogen ist, daß er mit seiner Rückseite längs eines schmalen Abschnitts (24), der längs der Rille (25) verläuft, auf die Rückseite (12') desselben Blatts (11) geklebt ist, wobei der Haltefalz zwischen einerseits dem nicht verklebten Rückseitenahschnitt des Streifens (23), der sich zwischen der äußersten Kante (40) des Blatts (11) und dem schmalen Abschnitt (24) befindet, und andererseits der ihm zugewandten Rückseite (12') unter demselben Blatt (11) gebildet ist.

4. Unterschriftenmappe oder Sortierer nach Anspruch 1, dadurch gekennzeichnet, daß jedes Blatt (1, 11) zugleich wenigstens zwei Haltefalze enthält, die auf wenigstens zwei seiner Kanten verteilt sind, wovon einer zusammen mit der Vorderseite (2, 12) nach Anspruch 2 und der andere unter der Rückseite (12') nach Anspruch 3 gebildet ist.

5. Unterschriftenmappe nach Anspruch 4, dadurch gekennzeichnet, daß jedes Blatt (11, 11') vier Haltefalze (13, 23, 110, 111; 13', 23', 110', 111') enthält, die auf die beiden Paare von parallelen Kanten des Blatts verteilt sind.

6. Unterschriftenmappe nach Anspruch 4, dadurch gekennzeichnet, daß dann, wenn das Blatt (11, 11') zwei Paare von parallelen Streifen (13, 23, 110, 111; 13', 23', 110', 111') enthält, wobei jeder Streifen jedes Paares umgebogen und der eine hiervon (13, 111; 13', 111') teilweise auf die Vorderseite und der andere hiervon (23, 110; 23', 110') teilweise auf die Rückseite des Blatts geklebt ist, die so gebildeten Falze (110, 111; 110', 111') eines Paars an der Stelle, an der sie über den Falzen (23, 13; 23', 13') des anderen Paars liegen, ausgespart sind.

7. Unterschriftenmappe oder Sortierer nach einem der Ansprüche 1-6, dadurch gekennzeichnet, daß er aus einem akkordeonartigen Rücken (17) gebildet ist, wobei auf jede seiner Falten (20) einzeln ein Blatt (1, 11) geklebt ist, das wenigstens einen Haltefalz enthält.

8. Unterschriftenmappe nach einem der Ansprüche 1 bis 6, dadurch gekennzeichnet, daß das Mittel, das für das Vereinigen und Zusammenhalten der Gesamtheit von die Unterschriftenmappe bildenden Blättern (1, 11) verwendet wird, ein Ringeinband aus Metall oder Kunststoff, ein schraubenlinienförmiger oder integraler Einband oder eine ringförmige Kunststoffleiste, die durch in einer der Kanten jedes Blatts gebildete Perforationen verlaufen, ist.

9. Verfahren zur Herstellung einer Unterschriftenmappe oder eines Sortierer nach irgendeinem der Ansprüche 1 bis 8, dadurch gekennzeichnet, daß es darin besteht, vorher jedes Blatt (1, 11) mit seinem oder seinen Haltefalzen und dem akkordeonartigen Rücken (17) herzustellen und dann einzeln jedes dieser Blätter (1, 11) in jede Falte (20) des Akkordeons (17) einzuschieben und darin festzukleben.

10. Verfahren zur Herstellung einer Unterschriftenmappe oder eines Sortierers nach irgendeinem der Ansprüche 1 bis 8, dadurch gekennzeichnet, daß es darin besteht, vorher jedes Blatt (1, 11) mit seinem oder seinen Haltefalzen herzustellen, es an einer seiner Kanten zu perforieren und die Gesamtheit der Blätter (1, 11), die die Unterschriftenmappe oder den Sortierer bilden, mittels eines Ringeinbandes, eines schraubenlinienförmigen Einbandes, eines integralen Einbandes oder einer ringförmigen Kunststoffleiste zu vereinigen.
